# EUROPÄISCHE PATENTSCHRIFT

(11) **EP 2 800 683 B1**
(45) Veröffentlichungstag und Bekanntmachung des Hinweises auf die Patenterteilung: **27.11.2019**
(21) Anmeldenummer: 13710377.6
(22) Anmeldetag: 14.03.2013
(51) Int. Cl.: B61C 17/04, B61D 17/04

(54) **ABTRENNUNG EINES FAHRGASTRAUMS VON EINEM FAHRERSTAND EINES SCHIENENFAHRZEUGS**
PARTITION SEPARATING A PASSENGER COMPARTMENT FROM A DRIVER'S CABIN OF A RAIL VEHICLE
SÉPARATION ENTRE UN COMPARTIMENT PASSAGERS ET UN POSTE DE CONDUITE D'UN VÉHICULE FERROVIAIRE

(30) Priorität: 23.03.2012 DE 102012204699
(43) Veröffentlichungstag der Anmeldung: 12.11.2014
(73) Patentinhaber: Siemens Mobility GmbH, 81739 München (DE)
(72) Erfinder: SPRINGSGUTH, Tilo, 90491 Nürnberg (DE)
(86) Internationale Anmeldenummer: PCT/EP2013/055210
(87) Internationale Veröffentlichungsnummer: WO 2013/139670

(56) Entgegenhaltungen:
- EP-A2- 0 167 766
- DE-A1- 4 124 301
- DE-A1- 19 838 236

## Beschreibung

Die Erfindung betrifft eine Abtrennung eines Fahrgastraums von einem Fahrerstand eines Schienenfahrzeugs des Personenverkehrs.

Schienenfahrzeuge, wie beispielsweise im "Combino Erfurt" der SIEMENS AG der Baujahre 2010/2011, weisen üblicherweise im Fahrgastraum eine Tür zum Betreten des Fahrerstands und mehrere Klappen zum Erreichen von Geräten im Fahrerstand in einer Abtrennung zwischen Fahrgastraum und Fahrerstand auf. Daneben können noch Fenster zur Sichtverbindung zwischen Fahrgastraum und Fahrerstand in der Abtrennung vorgesehen sein. In einem Notfall ist der Fahrgastraum vom Fahrerstand aus lediglich durch die Tür in der Abtrennung zu erreichen. Die Abtrennung ist üblicherweise als Trennwand ausgeführt.

Die Offenlegungsschrift DE 198 38 236 A1 zeigt eine Abtrennung eines Fahrgastraums von einem Fahrerstand eines Schienenfahrzeugs des Personenverkehrs mit einer Tür aus Glas. Die Europäische Patentanmeldung EP 0 167 766 A2 offenbart eine Abtrennung, welche eine Tür mit zwei Türflügeln zum Durchgang von Personen umfasst.

Der Erfindung liegt daher die Aufgabe zugrunde, eine Abtrennung vorzuschlagen, welche die Zugänglichkeit des Fahrerstands verbessert.

Gelöst wird die Aufgabe durch den Gegenstand des unabhängigen Patentanspruchs 1. Weiterbildungen und Ausgestaltungen der Erfindung finden sich in den Merkmalen der abhängigen Patentansprüche wieder.

Ein erfindungsgemäßes Schienenfahrzeug des Personenverkehrs umfasst zumindest eine erfindungsgemäße Abtrennung zwischen einem Fahrgastraum und einem Fahrerstand, welche erfindungsgemäß zumindest zwei Türen umfasst, welche geeignet sind zum Durchgang von Personen.

Die Türen sind zumindest teilweise transparent ausgestaltet. Die Abtrennung umfasst insbesondere Türen aus einem transparenten Werkstoff, wie z.B. Glas, welche dann insbesondere im Wesentlichen fügestellenfrei hergestellt sind.

Die Türen sind in einem gemeinsamen Rahmen gelagert. Der Rahmen weist darüber hinaus zusätzliche Blenden zur Anbindung der Abtrennung an einen Wagenkasten des Schienenfahrzeugs auf.

Darüber hinaus sind die Türen geeignet, mit einem Nothammer zerschlagen zu werden. Dazu sind sie insbesondere aus einem dafür geeigneten Werkstoff, wie z.B. Glas, hergestellt.

In einer weiteren Weiterbildung der Erfindung ist eine Entspiegelung in den Türen vorgesehen. Des Weiteren kann eine Tönung der Türen vorgesehen sein. Entspiegelung und/oder Tönung können dabei durch eine reflexionsvermindernde oder tönende Beschichtung erfolgen, beispielsweise auch durch eine auf den Türen aufgebrachte Folie.

Eine weitere Weiterbildung der erfindungsgemäßen Lösung sieht vor, dass in den Türen zumindest einseitig intransparente, insbesondere geschwärzte, Bereiche vorgesehen sind, um Geräte im Fahrerstand vom Fahrgastraum aus zu verdecken.

Gemäß einer weiteren Weiterbildung der Erfindung sind die Türen geeignet mit einem Nothammer zerschlagen zu werden. Dazu sind sie insbesondere aus einem dafür geeigneten Werkstoff, wie z.B. Glas, hergestellt.

Weitergebildet umfasst die erfindungsgemäße Abtrennung drei Türen.

Durch zwei oder mehr Türen wird die Sicherheit des Fahrers, da alle Türen als Notausgänge für den Fahrer in den Fahrgastraum genutzt werden können. Darüber hinaus bieten die Türen einen vollflächigen Wartungszugang zu den im Fahrerstand befindlichen Geräten. Durch die Transparenz der Türen hat der Fahrer eine vergrößerte Übersicht über den Fahrgastraum und die Fahrgäste ein subjektiv gesteigertes Sicherheitsgefühl durch die großzügige Sicht in den Fahrerstand und die davorliegende Strecke. Blendungen werden durch Tönungen oder Rollos vermieden.

Weitergebildet weisen zumindest zwei Türen eine im Wesentlichen gleich große Breite und Höhe auf.

Gemäß einer weiteren Weiterbildung weist eine erfindungsgemäße Abtrennung eine geschwungene, beispielsweise sinusförmige, insbesondere mittig gewölbte Kontur, insbesondere zum Fahrgastraum hin, auf. Dies bedingt, neben ästhetischen Gründen, eine erhöhte mechanische Stabilität.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.
- Fig. 1: zeigt perspektivisch eine erfindungsgemäße Abtrennung vom Fahrgastraum aus gesehen,
- Fig. 2: zeigt perspektivisch eine erfindungsgemäße Abtrennung vom Fahrerstand aus gesehen.

In Fig. 1 ist dreidimensional eine erfindungsgemäße Abtrennung 1 mit drei Türen 2, 3 und 4 in einer Sicht vom Fahrgastraum aus dargestellt. Die Abtrennung ist in Richtung des Fahrgastraums mittig gewölbt. In einem Schnitt quer zur Hochachse würde die Abtrennung ein welliges oder sinusförmiges Profil aufweisen. Die beiden äußeren Türen 2 und 4 sind im Vergleich zur mittleren Tür 3 hier etwas breiter.

Alle Türen 2, 3 und 4 sind in einem gemeinsamen Rahmen 5 gelagert. Es handelt sich hier um sogenannte Anschlagtüren. Die Türen 2, 3, und 4, auch öfter als Türblätter oder Türflügel bezeichnet, sind drehbar mittels Scharnieren 6 am Türrahmen 5 befestigt. Sie weisen fahrgastraumseitig Türknäufe 8 auf, um das Öffnen der Türen zu erleichtern. Im Notfall sind die Türen 2, 3 und 4 jedoch mit einem Nothammer zu zerstören.

Die Türen 2, 3 und 4 weisen transparente, obere Bereiche 9 und intransparente, hier geschwärzte, untere Bereiche 10 auf. Die intransparenten Bereiche 10 dienen als Sichtschutz, beispielsweise für technische Einrichtungen und Geräte im Fahrerstand. Die Türen 2, 3 und 4 bilden mit ihrem Türrahmen 5 eine Art Trennwand. Sie werden mit am Türrahmen 5 angebrachten Blenden 11 an einem Schienenfahrzeug befestigt. Sie bieten einen vollflächigen Wartungszugang zu den im Fahrerstand befindlichen Geräten. Dennoch ist die Sicht vom Fahrgastraum in den Fahrerstand und umgekehrt deutlich verbessert, da hier auch keine Rollos an den Türen 2, 3, 4 angebracht sind, was jedoch als optional zu erachten ist, um Blendungen zu reduzieren. Die Türen 3 und 4 dienen insbesondere zur Wartung von Geräten im Fahrerstand, beispielsweise der Spurkranzschmieranlage, welche sich in diesem Ausführungsbeispiel hinter der mittleren Tür 3 verbirgt, oder auch zur Erreichung einer Notfallausrüstung, wie z.B. eines Erste-Hilfe-Kastens oder eines Feuerlöschers, welche ebenfalls vom Fahrgastraum aus gesehen hinter den Türen 3 oder 4 befinden.

Fig. 2 veranschaulicht die gegenüberliegende Seite der Abtrennung aus Fig. 1 und damit die Seite, welche dem Fahrgastraum abgewandt und damit dem Fahrerstand zugewandt ist. Die Tür 2 weist eine Türklinke 7 zur Paniköffnung auf. Sie dient zum regulären Einstieg in den Fahrerstand. Alle Türen 2, 3, 4 sind hier verschließbar, um ein unbefugtes Öffnen zu verhindern.

## Patentansprüche

1. Abtrennung (1) eines Fahrgastraums von einem Fahrerstand eines Schienenfahrzeugs des Personenverkehrs, wobei sie zumindest zwei Türen (2, 3, 4) zum Durchgang von Personen umfasst, wobei die Türen (2, 3, 4) in einem gemeinsamen Rahmen (5) gelagert und zumindest teilweise transparent ausgestaltet sind und die Türen (2, 3, 4) geeignet sind, mit einem Nothammer zerschlagen zu werden.

2. Abtrennung nach Anspruch 1, **dadurch gekennzeichnet, dass** die Türen (2, 3, 4) entspiegelt sind.

3. Abtrennung nach einem der Ansprüche 1 oder 2, **dadurch gekennzeichnet, dass** in den Türen (2, 3, 4) zumindest einseitig intransparente Bereiche (10) vorgesehen sind, um Geräte im Fahrerstand vom Fahrgastraum aus unkenntlich zu machen.

4. Abtrennung nach einem der Ansprüche 1 bis 3, **dadurch gekennzeichnet, dass** die Abtrennung drei Türen (2, 3, 4) umfasst.

5. Abtrennung nach einem der Ansprüche 1 bis 4, **dadurch gekennzeichnet, dass** die Türen (2, 3, 4) im Wesentlichen gleich groß sind.

6. Abtrennung nach einem der Ansprüche 1 bis 5, **dadurch gekennzeichnet, dass** sie eine geschwungene Kontur aufweist.

7. Schienenfahrzeug des Personenverkehrs, **dadurch gekennzeichnet, dass** es eine Abtrennung nach einem der Ansprüche 1 bis 6 umfasst.

## Claims

1. Partition (1) separating a passenger compartment from a driver's cab of a rail vehicle for passenger traffic, wherein it comprises at least two doors (2, 3, 4) for the passage of persons, wherein the doors (2, 3, 4) are mounted in a common frame (5) and are embodied to be at least partially transparent and the doors (2, 3, 4) are suitable for being smashed with an emergency hammer.

2. Partition according to claim 1, **characterised in that** the doors (2, 3, 4) are non-reflective.

3. Partition according to one of claims 1 or 2, **characterised in that** regions (10) that are non-transparent at least on one side are provided in the doors (2, 3, 4) to make devices in the driver's cab unrecognisable from the passenger compartment.

4. Partition according to one of claims 1 to 3, **characterised in that** the partition comprises three doors (2, 3, 4).

5. Partition according to one of claims 1 to 4, **characterised in that** the doors (2, 3, 4) are substantially equal in size.

6. Partition according to one of claims 1 to 5, **characterised in that** it has a curved contour.

7. Rail vehicle for passenger traffic, **characterised in that** it comprises a partition according to one of claims 1 to 6.

## Revendications

1. Séparation (1) entre un compartiment à passagers et un poste de conduite d'un véhicule ferroviaire du trafic des voyageurs, dans laquelle elle comporte au moins deux portes (2, 3, 4) de passage de personnes, dans laquelle les portes (2, 3, 4) sont montées dans un cadre (5) commun et sont, au moins en partie, transparentes et les portes (2, 3, 4) sont propres à être brisées par un marteau d'urgence.

2. Séparation suivant la revendication 1, **caractérisée en ce que** les portes (2, 3, 4) sont antireflets.

3. Séparation suivant l'une des revendications 1 ou 2, **caractérisée en ce qu'**il est prévu, dans les portes (2, 3, 4), au moins des parties non transparentes d'un côté pour rendre des appareils dans le poste de conduite non repérables du compartiment à passagers.

4. Séparation suivant l'une des revendications 1 à 3, **caractérisée en ce que** la séparation comprend trois portes (2, 3, 4).

5. Séparation suivant l'une des revendications 1 à 4, **caractérisée en ce que** les portes (2, 3, 4) ont sensiblement la même dimension.

6. Séparation suivant l'une des revendications 1 à 5, **caractérisée en ce qu'**elle a un contour ondulé.

7. Véhicule ferroviaire du trafic des personnes, **caractérisé en ce qu'**il comprend une séparation suivant l'une des revendications 1 à 6.
